# EUROPÄISCHE PATENTSCHRIFT

(11) **EP 3 173 585 B1**
(45) Veröffentlichungstag und Bekanntmachung des Hinweises auf die Patenterteilung: **15.05.2019**
(21) Anmeldenummer: 16195558.8
(22) Anmeldetag: 25.10.2016
(51) Int. Cl.: F01D 21/00, F01D 25/24

(54) **VERSCHLUSSELEMENT FÜR BOROSKOPÖFFNUNG EINER GASTURBINE**
CLOSURE ELEMENT FOR BORESCOPE OPENING OF A GAS TURBINE
ÉLÉMENT DE FERMETURE POUR ORIFICE DE BORESCOPE D'UNE TURBINE À GAZ

(30) Priorität: 30.11.2015 DE 102015223684
(43) Veröffentlichungstag der Anmeldung: 31.05.2017
(73) Patentinhaber: MTU Aero Engines AG, 80995 München (DE)
(72) Erfinder: Kufner, Petra, 85586 Poing (DE); Schlemmer, Markus, 84048 Mainburg / Sandelzhausen (DE); Gieg, Walter, 82223 Eichenau (DE); Thiele, Oliver, 85221 Dachau (DE); Mahle, Inga, 77880 Sasbach (DE)

(56) Entgegenhaltungen:
- EP-A1- 2 826 955
- WO-A1-2013/191853
- WO-A2-2014/171994
- CN-U- 202 994 190
- DE-A1-102012 200 768
- GB-A- 2 280 230
- US-A- 5 115 636
- US-A1- 2010 166 537
- US-B1- 6 468 033

## Beschreibung

Die vorliegende Erfindung betrifft ein Verschlusselement für eine Boroskopöffnung einer Gasturbine, insbesondere Fluggasturbine, wobei die Boroskopöffnung einen einem Gas führenden Ringkanal der Gasturbine zugewandten radial inneren Öffnungsrand aufweist, wobei das Verschlusselement einen Hauptabschnitt und einen mit dem Hauptabschnitt verbundenen Verschlussabschnitt aufweist, und wobei der Verschlussabschnitt bezogen auf eine Längsachse des Verschlusselements wenigstens teilweise rotationssymmetrisch ausgebildet ist.

Richtungsangaben wie "Axial-" bzw. "axial", "Radial-" bzw. "radial" und "Umfangs-" sind grundsätzlich auf die Maschinenachse der Gasturbine bezogen zu verstehen, sofern sich aus dem Kontext nicht explizit oder implizit etwas anderes ergibt.

Derartige Verschlusselemente, die auch als Boroskopstopfen bezeichnet werden können, sind bekannt. Solche Boroskopstopfen werden in der Regel über Gewinde eingeschraubt, wobei der rotationssysmmetrische, in der Regel kugelförmige Verschlussabschnitt tangential mit einer Innenkontur des Ringkanals abschließt. Aufgrund dieser Anordnung des Verschlusselements, das mit seinem Verschlussabschnitt quasi in der Boroskopöffnung bzw. in der Innenkontur des Ringkanals versenkt ist, ergeben sich zwischen der Außenkontur des Verschlussabschnitts und einer die Boroskopöffnung begrenzenden Wandung große Zwischenräume, die zu Störungen der Heißgasströmung führen. Ein Beispiel hierfür ist im Dokument CN 202 994 190 U offenbart.

Aufgabe der Erfindung ist, ein Verschlusselement einer Gasturbine derart weiterzubilden, dass die obigen Nachteile vermindert werden können.

Diese Aufgabe wird erfindungsgemäß mit einer Gasturbine gemäß den Merkmalen des Anspruchs 1 gelöst.

Hierzu wird vorgeschlagen, dass das Verschlusselement einen kugelförmigen Verschlussabschnitt aufweist und derart dimensioniert ist, dass der Verschlussabschnitt im eingesetzten Zustand in die Boroskopöffnung teilweise über den radial inneren Öffnungsrand der Boroskopöffnung vorsteht.

Es hat sich gezeigt, dass ein Vorstehen des Verschlussabschnitts über den Öffnungsrand hinaus, also in den Ringkanal hinein dazu führt, dass die Boroskopöffnung besser durch den Verschlussabschnitt ausgefüllt ist, so dass die Dimensionen der nachteiligen Zwischenräume verkleinert werden können. Dabei hat sich überraschend gezeigt, dass ein Vorstehen des Verschlussabschnitts in den Ringkanal, insbesondere durch die rotationssymmetrische Ausgestaltung des Verschlussabschnitts sich weniger störend auf die Strömung auswirkt, als das Vorliegen von größeren Zwischenräumen im Falle von Verschlussabschnitten, die tangential mit der Innenkontur des Ringkanals abschließen.

Damit ein solches Verschlusselement unabhängig von seiner Einbauwinkellage bezogen auf die Innenkontur des Ringkanals eingesetzt werden kann, kann der Verschlussabschnitt beispielsweise auch kegelförmig oder kegelstumpfförmig ausgebildet sein.

Dabei ist der Verschlussbschnitt derart dimensioniert, dass er im Zusammenwirken mit einer sich an den radial inneren Öffnungsrand anschließenden Öffnungswandung den Heißgas führenden Ringkanal abdichtet.

Hierzu ist es erforderlich, dass der maximale Durchmesser des Verschlussabschnitts im Wesentlichen dem Innendurchmesser der durch die Öffnungswandung gebildeten Boroskopöffnung entspricht. Bei dem kugelförmig ausgebildeten Verschlussabschnitt ist der maximale Durchmesser des Verschlussabschnitts gleich dem Durchmesser der entsprechenden Kugel. Bei einem beispielhaften kegelförmig oder kegelstumpfförmig ausgebildeten Verschlussabschnitt ist der maximale Durchmesser des Verschlussabschnitts der größte Durchmesser, der der Kegel bzw. Kegelstumpf aufweist.

Bevorzugt weist der Hauptabschnitt eine Länge auf, die derart bemessen ist, dass der in seinen Dimensionen abhängig vom Innendurchmesser der Boroskopöffnung festgelegte Verschlussabschnitt über den radial inneren Öffnungsrand vorsteht und zwar um einen Betrag, der wenigstens 2% des Kugeldurchmessers entspricht.

Die Außenwand des Ringkanals kann bezogen auf die Axialrichtung der Gasturbine wenigstens abschnittsweise geneigt sein, so dass die Außenwand im Wesentlichen die Form einer Mantelfläche eines Kegelstumpfs aufweist. Es wird dabei darauf hingewiesen, dass die Außenwand des Ringkanals nicht über ihre gesamte axiale Länge geradlinig bzw. linear ausgeprägt ist, wie die Mantellinie bei einem üblich definierten Konus, vielmehr kann die Mantelfläche auch leicht gewellt ausgebildet sein.

Hierzu wird weiterbildend vorgeschlagen, dass der Verschlussabschnitt bezogen auf einen axialen Längsschnitt durch die Bororskopöffnung über eine gedachte Linie in den Ringkanal vorsteht, die einen axial vorderen Öffnungsrandabschnitt des Öffnungsrandes und einen axial hinteren Öffnungsrandabschnitt des Öffnungsrandes entlang der Mantelfläche geneigt zur Axialrichtung verbindet. Diese gedachte Verbindungslinie kann auch als diejenige Linie verstanden werden, die gemäß dem Stand der Technik eine Tangente zum Verschlussabschnitt gebildet hat, wenn der Verschlussabschnitt in der Boroskopöffnung quasi versenkt war bzw. tangetial mit einer Innenkontur des Ringkanals abgeschlossen hat.

Damit die Strömung von Heißgas durch den in den Ringkanal vorstehenden Verschlussabschnitt nur geringfügig gestört wird, ist es bevorzugt, dass der Verschlussabschnitt in einer zur gedachten Linie orthogonal gemessene Distanz in den Ringkanal vorsteht, wobei die Distanz etwa 2% bis 30%, vorzugsweise 10% bis 24%, höchst vorzugsweise 14% bis 18% des in axialer Richtung gemessenen Durchmessers der Boroskopöffnung beträgt. Anders ausgedrückt, soll die Distanz des Vorstehens in den Ringkanal nicht mehr als etwa 2% bis 30% des Durchmessers eines kugelförmigen Verschlusselements betragen, dessen Außendurchmesser in der Regel im Wesentlichen dem Innendurchmesser der Bororskopöffnung entspricht.

Gemäß der Erfindung steht ein Kugelsegment des Verschlussabschnitts in den Ringkanal vor. Dabei kann die Höhe des Kugelsegments der orthogonal gemessenen Distanz entsprechen.

Nachfolgend wird die Erfindung unter Bezugnahme auf die anliegenden Figuren beispielhaft und nicht einschränkend beschrieben.

Fig. 1 zeigt eine schematische und vereinfachte Längsschnittdarstellung eines Ausschnitts einer Turbinenstufe einer erfindungsgemäßen Gasturbine mit darin eingesetztem Verschlusselement für eine Boroskopöffnung.

Fig. 2 zeigt in den Teilfiguren A) und B) zwei vergrößerte Darstellungen des mit II in Fig. 1 bezeichneten Bereichs, wobei in Fig. 2A) zusätzlich ein Verschlussabschnitt in einer bekannten Positionierung angedeutet ist, und wobei in Fig. 2B) eine andere erfindungsgemäße Positionierung des Verschlussabschnitts angedeutet ist.

Fig. 1 zeigt eine teilweise Darstellung eines Heißgas führenden Ringkanals 10 einer nicht näher bezeichneten Turbinenstufe einer ebenfalls nicht näher dargestellten Gasturbine. Die bezogen auf die Maschinenachse der Gasturbine axiale Richtung ist mit AR bezeichnet und die radiale Richtung ist mit RR bezeichnet.

Der Ringkanal 10 wird zumindest abschnittsweise durch eine Ringkanalwandung 12 begrenzt mit einer dem Heißgasstrom zugewandten Innenseite 14. Die Ringkanalwandung 12 ist mit weiteren nicht näher beschriebenen Komponenten der Turbinenstufe bzw. der Gasturbine verbunden, insbesondere einer Gehäusekomponente 16. Um eine betreffende Turbinenstufe, insbesondere deren Laufschaufeln inspizieren zu können, ist in der Ringkanalwandung 12 eine Boroskopöffnung 18 vorgesehen. Entsprechende Zugänge, etwa in der Gehäusekomponente 16 und ggf. radial noch weiter außen liegenden Bauteilen der Gasturbine sind üblicherweise vorhanden, so dass ein Boroskop durch diese Zugänge und durch die Boroskopöffnung 18 in der Ringkanalwandung 12 eingeführt und die Turbinenstufe untersucht werden kann.

Der Ringkanal 10 weist eine der Innenseite 14 entsprechende Kontur auf, wobei die Innenseite 14 geneigt zur axialen Richtung AR verläuft. Die Innenseite 14 des Ringkanals 10 weist vereinfacht gesagt im Wesentlichen die Form einer Mantelfläche eines Konus auf, wobei, wie dies aus der Fig. 1 ersichtlich ist, die Innenseite 14 nicht über ihre gesamte axiale Länge geradlinig bzw. linear ausgeprägt ist, wie die Mantellinie bei einem üblich definierten Konus. Andersausgedrückt kann auch gesagt werden, dass sich der Ringkanal entlang der axialen Richtung AR, die im Wesentlichen der Strömungsrichtung von Heißgas entspricht, in radialer Richtung RR aufweitet. In dieser geneigten Innenseite 14, die üblicherweise auch in Umfangsrichtung um die Maschinenachse gebogen ist, ist die Bororskopöffnung 18 eingelassen, wobei als Übergang zwischen der Boroskopöffnung 18 und der Innenseite 14 ein radial innen liegender Öffnungsrand 20 ausgebildet ist. In radialer Richtung RR schließt sich an den Öffnungsrand 20 eine Öffnungswandung 22 der Bororskopöffnung 18 an. Diese Öffnungswandung 22 ist in der Ringkanalwandung 12 ausgebildet. Die Boroskopöffnung 18 ist im Betrieb der Gasturbine durch ein Verschlusselement 24, das auch als Boroskopstopfen bezeichnet werden kann, verschlossen. Das Verschlusselement 24 wird im Wesentlichen gebildet aus einem Hauptabschnitt 26 und einem Verschlussabschnitt 28, die miteinander verbunden sind, insbesondere einstückig miteinander ausgebildet sind. Der Verschlussabschnitt 28 ist üblicherweise rotationssymmetrisch ausgebildet um eine Rotationsachse, die in der vorliegenden Ausführungsform der Längsachse LA des Verschlusselements 24 entspricht. Im gezeigten Beispiel ist das Verschlusselement 24 so in der Turbinenstufe bzw. der Gasturbine eingesetzt, dass sich die Längsachse LA im Wesentlichen parallel zur radialen Richtung RR erstreckt. Es sind allerdings auch andere Einbaulagen des Verschlusselements 24 denkbar, bei denen die Längsachse bezogen auf die radiale Richtung RR nach axial vorne bzw. axial hinten geneigt ist. Ferner kann die Längsachse LA auch in Umfangsrichtung von der radialen Richtung RR abweichen. Durch Verwendung eines rotationssymmetrischen Verschlusselements 24, in Form einer Kugel oder beispielsweise eines Kegels, kann ein gleiches Verschlusselement in unterschiedlichen Einbaulagen eingesetzt werden.

In der in Fig. 1 dargestellten Ausführungsform ist der Verschlussabschnitt 28 kugelförmig ausgebildet. Das Verschlusselement 24 ist ferner derart ausgestaltet, dass es im in die Bororskopöffnung 18 eingesetzten Zustand mit seinem Verschlussabschnitt 28 in den Ringkanal 10 vorsteht bzw. in diesen teilweise hineinragt. Im dargestellten Beispiel steht der Verschlussabschnitt 28 über eine gedachte Verbindungslinie VL vor, die (in axialer Richtung AR) den vorderen Öffnungsrandabschnitt 20a und den hinteren Öffnungsrandabschnitt 20b miteinander verbindet. In der Schnittdarstellung der Fig. 1 kann diese Verbindungslinie VL auch als gedachte Ergänzung der Innenseite 14 der Ringkanalwandung gesehen werden, wenn keine Boroskopöffnung 18 vorgesehen wäre. Die Verbindungslinie VL ist ebenfalls geneigt zur radialen Richtung RR und zur axialen Richtung AR. Der Verschlussabschnitt 28 steht mit seiner Außenfläche 30 um einen Abstand AB, der orthogonal zur Verbindungslinie VL gemessen ist, in den Ringkanal 10 vor, so dass der Verschlussabschnitt über den radial innen liegenden Öffnungsrand 20 der Boroskopöffnung 18 vorsteht. Der Verschlussabschnitt 28 kommt in dieser Positionierung mit seiner Außenfläche 30 in Kontakt mit der Öffnungswandung 22, so dass eine Abdichtung des Ringkanals 10 der Turbinenstufe erreicht werden kann.

Fig. 2A zeigt einen vergrößerten Ausschnitt entsprechend dem gestrichelt umrandeten Bereich II der Fig. 1. In Fig. 2A ist ebenfalls der Verschlussabschnitt 28 dargestellt in seiner eingesetzten Position in der Boroskopöffnung 18. Gestrichelt ist ein Verschlussabschnitt 28a dargestellt, der in einer aus dem Stand der Technik bekannten Position in der Boroskopöffnung 18 eingesetzt ist. Dabei schließt der Verschlussabschnitt 28a mit der Innenseite 14 bzw. der Kontur des Ringkanals 10 so ab, dass die Verbindungslinie VL eine Tangente zur Außenfläche 30a des Verschlussabschnitts 28a bildet. Der Verschlussabschnitt 28a ist quasi versenkt in der Boroskopöffnung aufgenommen.

Bei der Positionierung des Verschlusselements 28 derart, dass es in den Ringkanal 10 vorsteht, wird ein zwischen der Außenfläche 30 und der Öffnungswandung 22 gebildeter Zwischenraum 32 (einfach schraffierte Fläche) verkleinert, verglichen mit der bekannten Positionierung des gestrichelt dargestellten Verschlusselements 28a, bei der der Zwischenraum 32 noch um den Bereich 32a (gekreuzt schraffierte Fläche) bzw. ein entsprechendes Volumen vergrößert ist. Ferner bildet sich bei der bekannten Anordnung des Verschlusselements 28a auch ein zusätzlicher Zwischenraum 32b aus, auf der in Strömungsrichtung hinteren Seite des Verschlussabschnitts 28a.

Durch die Verkleinerung des Zwischenraums 32 können Störungen der Heißgasströmung, insbesondere Verwirbelungen im Zwischenraum 32 vermindert werden. Aufgrund der rotationssymmetrischen, kugelförmigen Ausgestaltung des Verschlussabschnitts 32, kann der in den Ringkanal 10 vorstehende Teil des Verschlussabschnitts mit wenig Widerstand umströmt werden. Die Verkleinerung des Zwischenraums 32, insbesondere um die Volumina in den Bereichen 32a und 32b führt in Kombination mit dem Vorstehen des Verschlussabschnitts 32 in den Ringkanal 10 zu weniger Störungen der Strömung von Heißgas, so dass insgesamt ein verbesserter Betrieb und ein verbesserter Wirkungsgrad der Turbinenstufe erreicht werden kann.

Aus der Fig. 2A ist ferner ersichtlich, dass für die geänderte Positionierung des Verschlusselements 24 in der Boroskopöffnung 18 keine Anpassung am rotationssymmetrischen, kugelförmigen Verschlussabschnitt 28 erforderlich ist, sondern dass der Hauptabschnitt 26, beispielsweise um einen Betrag HL verlängert wird, verglichen mit einem bekannten Verschlusselement. Die Verlängerung HL des Hauptabschnitts 26 kann an einer beliebigen Position entlang der Längsachse LA erfolgen. Entsprechend kann die vorgeschlagene Lösung auch für bereits bestehende Gasturbinen umgesetzt werden, indem bestehende kürzere Verschlusselemente durch neue längere Verschlusselemente 24 ersetzt werden.

Fig. 2B zeigt in gestrichelter Darstellung eine andere Positionierung des Verschlussabschnitts 28, derart dass er noch etwas mehr in den Ringkanal 10 vorsteht (Abstand AB'), aber gerade noch mit seiner Außenfläche 30 in Berührung kommt mit dem axial hinteren Öffnungsrand 20b der Boroskopöffnung 18. Wie oben unter Bezugnahme auf die Fig. 2A beschrieben, kann auch in diesem Fall der Hauptabschnitt 26 gegenüber einem Hauptabschnitt 26 gemäß Fig. 1 bzw. 2A um den Betrag HL' verlängert werden. Der Zwischenraum 32 ist um den Bereich bzw. das Volumen 32c (gekreuzt schraffiert) kleiner geworden, wobei der Abstand AB' etwas größer geworden ist. Die übrigen in der Figur 2B enthaltenen Bezugszeichen bezeichnen die gleichen Komponenten wie unter Bezugnahme auf die Fig. 1 und 2A bereits beschrieben und sind in der Fig. 2B erneut enthalten, auch wenn sie nicht nochmals beschrieben werden.

Der in den Fig. 1, 2A und 2B eingezeichnete Abstand AB zwischen der gedachten Verbindungslinie und der Außenfläche 30 des Verschlussabschnitts beträgt etwa 2% bis 30% des Durchmessers DM der Boroskopöffnung 18. Anders ausgedrückt beträgt der Abstand AB etwa 2% bis 30% des Durchmessers DM des kugelförmigen Verschlussabschnitts 24. Bevorzugte Größenbereiche des Abstands AB liegen bei etwa 10-24% und weiter bei 14-18% des Durchmessers DM. Das Vorstehen des Verschlussabschnitts 28 um den Abstand AB in den Ringkanal 10 hinein kann in Abhängigkeit der Ausrichtung und Geometrie der Boroskopöffnung sowie der Kontur des Ringkanals 10 gewählt werden, derart, dass eine insgesamt wenig gestörte Strömung von Heißgas erreicht werden kann, wobei Zwischenräume 32, 32a, 32b zwischen dem Verschlussabschnitt 28 und der Öffnungswandung 22 minimiert werden durch Vergrößerung des Abstands AB der Außenfläche 30 von der Verbindungslinie VL.

Insgesamt ergibt sich durch das vorgeschlagene Verschlusselement 24 für eine Boroskopöffnung 18 die Möglichkeit die Strömungsverhältnisse in einem Ringkanal 10 einer Turbinenstufe zu verbessern, wobei entgegen bisheriger Lehren ein Vorstehen des Verschlussabschnitts in den Ringkanal in Kauf genommen wird, weil dies zu einer geringen Störung der Strömung führt, insbesondere bei Verwendung eines kugelförmigen Verschlussabschnitts.

### Bezugszeichenliste

- 10: Ringkanal
- 12: Ringkanalwandung
- 14: Innenseite
- 16: Gehäusekomponente
- 18: Boroskopöffnung
- 20: Öffnungsrand
- 20a: axial vorderer Öffnungsrandabschnitt
- 20b: axial hinterer Öffnungsrandabschnitt
- 22: Öffnungswandung
- 24: Verschlusselement (Boroskopstopfen)
- 26: Hauptabschnitt
- 28: Verschlussabschnitt
- 30: Außenfläche
- 32: Zwischenraum
- 32a: Vergrößerung Zwischenraum
- 32b: Zwischenraum
- 32c: Verkleinerung Zwischenraum
- AB: Abstand
- AR: axiale Richtung
- DM: Durchmesser
- HL: Verlängerung Hauptabschnitt
- LA: Längsachse
- RR: radiale Richtung
- SR: Strömungsrichtung
- VL: Verbindungslinie

## Patentansprüche

1. Gasturbine, insbesondere Fluggasturbine, mit wenigstens einer Turbinenstufe und einem der Turbinenstufe zugeordneten, Heißgas führenden Ringkanal (10), und mit wenigstens einer Verdichterstufe und einem der Verdichterstufe zugeordneten, Gas führenden Ringkanal, wobei der Ringkanal (10) der Turbinenstufe eine radiale Außenwand (12) aufweist, in der wenigstens eine Boroskopöffnung (18) vorgesehen ist, wobei die Boroskopöffnung (18) einen in der radialen Außenwand (12) ausgebildeten Öffnungsrand (20, 20a, 20b) aufweist, an den sich nach außen hin, vorzugsweise in im Wesentlichen radialer Richtung (RR), eine Öffnungswandung (22) anschließt , wobei in der Bosroskopöffnung (18) ein Verschlusselement (24) eingesetzt ist, wobei das Verschlusselement (24) einen Hauptabschnitt (26) und einen mit dem Hauptabschnitt (26) verbundenen Verschlussabschnitt (28) aufweist, wobei der Verschlussabschnitt (28) von der Öffnungswandung (22) umgeben ist, wobei der Verschlussabschnitt (28) bezogen auf eine Längsachse (LA) des Verschlusselements (24) wenigstens teilweise rotationssymmetrisch ausgebildet ist, wobei der Durchmesser (DM) des Verschlussabschnitts (28) im Wesentlichen dem Innendurchmesser (DM) der durch die Öffnungswandung (22) gebildeten Boroskopöffnung (18) entspricht, und wobei der Verschlussabschnitt (28) derart dimensioniert ist, dass er im Zusammenwirken mit der Öffnungswandung (22) den Heißgaskanal (10) abdichtet, indem er mit seiner Außenfläche mit der Öffnungswandung (22) in Kontakt steht, **dadurch gekennzeichnet, dass** der Verschlussabschnitt (28) kugelförmig ausgebildet ist, und dass das Verschlusselement (24) derart dimensioniert ist, dass der Verschlussabschnitt (28) im eingesetzten Zustand in die Boroskopöffnung (18) teilweise über den radial inneren Öffnungsrand (20, 20a, 20b) der Boroskopöffnung (18) vorsteht und somit teilweise in den Heißkanal (10) hineinragt.

2. Gasturbine nach Anspruch 1, **dadurch gekennzeichnet, dass** der Hauptabschnitt (26) eine Länge aufweist, die derart bemessen ist, dass der Verschlussabschnitt (28) im eingesetzten Zustand in die Boroskopöffnung (18) über den radial inneren Öffnungsrand (20, 20a, 20b) vorsteht und zwar um einen Betrag, der wenigstens 2% des Durchmessers (DM) des Verschlussabschnitts (28) entspricht.

3. Gasturbine nach Anspruch 1 oder 2, **dadurch gekennzeichnet, dass** die Außenwand (12) des Ringkanals (10) bezogen auf die Axialrichtung (AR) der Gasturbine wenigstens abschnittsweise geneigt ist, so dass die Außenwand (12) im Wesentlichen die Form einer Mantelfläche eines Kegelstumpfs aufweist.

4. Gasturbine nach Anspruch 3, **dadurch gekennzeichnet, dass** der Verschlussabschnitt (28) durch die Bororskopöffnung (18) über eine gedachte Linie (VL) in den Ringkanal (10) vorsteht, die einen axial vorderen Öffnungsrandabschnitt (20a) des Öffnungsrandes (20) und einen axial hinteren Öffnungsrandabschnitt (20b) des Öffnungsrandes (20) entlang der Mantelfläche geneigt zur Axialrichtung (AR) verbindet.

5. Gasturbine nach Anspruch 4, **dadurch gekennzeichnet, dass** der Verschlussabschnitt (28) in einer zur gedachten Linie (VL) orthogonal gemessene Distanz (AB) in den Ringkanal (10) vorsteht, wobei die Distanz (AB) etwa 2% bis 30%, vorzugsweise 10% bis 24%, insbesondere 14% bis 1 8% des in axialer Richtung (AR) gemessenen Innendurchmessers (DM) der Boroskopöffnung (18) beträgt.

6. Gasturbine nach Anspruch 5, **dadurch gekennzeichnet, dass** die Höhe des Kugelsegments mit dem der kugelförmige Verschlussabschnitt (28) gemessen von der gedachten Linie (VL) in den Ringkanal (10) vorsteht, der orthogonal gemessenen Distanz (AB) entspricht.

## Claims

1. Gas turbine, in particular an aircraft gas turbine, comprising at least one turbine stage and an annular channel (10) that is associated with the turbine stage and conducts hot gas, and comprising at least one compressor stage and an annular channel that is associated with the compressor stage and conducts gas, the annular channel (10) of the turbine stage having a radial outer wall (12) in which at least one boroscope opening (18) is provided, the boroscope opening (18) having an opening edge (20, 20a, 20b) which is formed in the radial outer wall (12) and to which an opening wall (22) connects on the outside, preferably in a substantially radial direction (RR), a closure element (24) being inserted in the boroscope opening (18), the closure element (24) having a main portion (26) and a closure portion (28) connected to the main portion (26), the closure portion (28) being surrounded by the opening wall (22), the closure portion (28) being designed at least in part so as to be rotationally symmetrical with respect to a longitudinal axis (LA) of the closure element (24), the diameter (DM) of the closure element (28) substantially corresponding to the inner diameter (DM) of the boroscope opening (18) formed by the opening wall (22), and the closure portion (28) being dimensioned such that it, in cooperation with the opening wall (22), seals the hot gas channel (10) by the outer surface of said portion contacting the opening wall (22), **characterized in that** the closure portion (28) is spherical, and **in that** the closure element (24) is dimensioned such that the closure portion (28), when inserted into the boroscope opening (18), projects in part beyond the radially inner opening edge (20, 20a, 20b) of the boroscope opening (18) and therefore protrudes in part into the hot channel (10).

2. Gas turbine according to claim 1, **characterized in that** the main portion (26) has a length that is calculated such that the closure portion (28), when inserted into the boroscope opening (18), projects beyond the radially inner opening edge (20, 20a, 20b) and specifically by an amount that corresponds to at least 2% of the diameter (DM) of the closure portion (28).

3. Gas turbine according to either claim 1 or claim 2, **characterized in that** the outer wall (12) of the annular channel (10) is inclined at least in portions with respect to the axial direction (AR) of the gas turbine such that the outer wall (12) substantially has the shape of a lateral surface of a truncated cone.

4. Gas turbine according to claim 3, **characterized in that** the closure portion (28) projects through the boroscope opening (18) beyond an imaginary line (VL) in the annular channel (10) that connects an axially forward opening edge portion (20a) of the opening edge (20) and an axially rear opening edge portion (20b) of the opening edge (20) along the lateral surface so as to be inclined with respect to the axial direction (AR).

5. Gas turbine according to claim 4, **characterized in that** the closure portion (28) projects into the annular channel (10) at a distance (AB) measured orthogonally to the imaginary line (VL), the distance (AB) being approximately 2% to 30%, preferably 10% to 24%, in particular 14% to 18%, of the inner diameter (DM) of the boroscope opening (18) that is measured in the axial direction (AR).

6. Gas turbine according to claim 5, **characterized in that** the height of the spherical segment by which the spherical closure portion (28) projects into the annular channel (10), measured from the imaginary line (VL), corresponds to the orthogonally measured distance (AB).

## Revendications

1. Turbine à gaz, en particulier turbine à gaz d'avion, comportant au moins un étage de turbine et un canal annulaire de guidage de gaz chaud (10) associé à l'étage de turbine, et au moins un étage de compression et un canal annulaire de guidage de gaz associé à l'étage de compression, le canal annulaire (10) de l'étage de turbine présentant une paroi extérieure radiale (12) dans laquelle au moins un orifice de borescope (18) est prévu, l'orifice de borescope (18) présentant un bord d'orifice (20, 20a, 20b) formé dans la paroi extérieure radiale (12), bord d'orifice sur lequel une paroi d'orifice (22) se raccorde vers l'extérieur, de préférence dans la direction sensiblement radiale (RR), un élément d'obturation (24) étant inséré dans l'orifice de borescope (18), l'élément d'obturation (24) présentant une section principale (26) et une section d'obturation (28) reliée à la section principale (26), la section d'obturation (28) étant entourée par ladite paroi d'orifice (22), la section d'obturation (28) étant formée au moins partiellement par une symétrie de rotation par rapport à un axe longitudinal (LA) de l'élément d'obturation (24), le diamètre (DM) de la section d'obturation (28) correspondant sensiblement au diamètre intérieur (DM) de l'orifice de borescope (18) formé par la paroi d'orifice (22), et la section d'obturation (28) étant dimensionnée de sorte qu'elle étanchéifie le canal de gaz chaud (10) en coopération avec la paroi d'orifice (22), canal dans lequel elle est en contact, par sa surface extérieure, avec la paroi d'orifice (22),
**caractérisée en ce que** la section d'obturation (28) est de forme sphérique, et **en ce que** l'élément d'obturation (24) est dimensionné de sorte que la section d'obturation (28) fait saillie, à l'état inséré, dans l'orifice de borescope (18) partiellement par le bord d'orifice radialement intérieur (20, 20a, 20b) de l'orifice de borescope (18), et fait ainsi partiellement saillie dans le canal chaud (10).

2. Turbine à gaz selon la revendication 1, **caractérisée en ce que** la section principale (26) présente une longueur qui est mesurée de sorte que la section d'obturation (28), à l'état inséré, fait saillie dans l'orifice de borescope (18) par le bord d'orifice radialement intérieur (20, 20a, 20b), et à une proportion qui correspond à au moins 2 % du diamètre (DM) de la section d'obturation (28).

3. Turbine à gaz selon la revendication 1 ou 2, **caractérisée en ce que** la paroi extérieure (12) du canal annulaire (10) est inclinée au moins par sections par rapport à la direction axiale (AR) de la turbine à gaz, de sorte que la paroi extérieure (12) présente sensiblement la forme d'une surface latérale d'un cône tronqué.

4. Turbine à gaz selon la revendication 3, **caractérisée en ce que** la section d'obturation (28) fait saillie à travers l'orifice de borecope (18) par une ligne imaginaire (VL) dans le canal annulaire (10), laquelle ligne relie une section de bord d'orifice axialement à l'avant (20a) du bord d'orifice (20) et une section de bord d'orifice axialement à l'arrière (20b) du bord d'orifice (20) le long de la surface latérale de manière inclinée par rapport à la direction axiale (AR).

5. Turbine à gaz selon la revendication 4, **caractérisée en ce que** la section d'obturation (28) fait saillie dans le canal annulaire (10) à une distance (AB) mesurée orthogonalement à la ligne imaginaire (VL), la distance (AB) étant d'environ 2 % à 30 %, de préférence de 10 % à 24 %, en particulier de 14 % à 18 %, du diamètre intérieur (DM) de l'orifice de borescope (18) mesuré dans la direction axiale (AR).

6. Turbine à gaz selon la revendication 5, **caractérisée en ce que** la hauteur du segment sphérique avec lequel la section d'obturation sphérique (28) mesurée par la ligne imaginaire (VL) fait saillie dans le canal annulaire (10) qui correspond à la distance mesurée orthogonalement (AB).
